# EUROPÄISCHE PATENTSCHRIFT

(11) **EP 2 160 110 B1**
(45) Veröffentlichungstag und Bekanntmachung des Hinweises auf die Patenterteilung: **21.08.2013**
(21) Anmeldenummer: 08734822.3
(22) Anmeldetag: 28.03.2008
(51) Int. Cl.: A41D 27/06

(54) **VERBUND ZUR VERWENDUNG IN KLEIDUNGSSTÜCKEN**
BONDED STRUCTURE FOR USE IN GARMENTS
COMPOSITE POUR L'UTILISATION DANS DES VÊTEMENTS

(30) Priorität: 15.06.2007 DE 102007028263
(43) Veröffentlichungstag der Anmeldung: 10.03.2010
(73) Patentinhaber: Carl Freudenberg KG, 69469 Weinheim (DE)
(72) Erfinder: HEILER, Frank, 69469 Weinheim (DE); LEY, Matthias, 69469 Weinheim (DE); GRYNAEUS, Peter, 69488 Birkenau (DE); KREMSER, Steffen, 68542 Heddesheim (DE)
(86) Internationale Anmeldenummer: PCT/EP2008/002444
(87) Internationale Veröffentlichungsnummer: WO 2008/151684

(56) Entgegenhaltungen:
- BE-A- 706 118
- DE-C- 875 032
- GB-A- 1 395 733
- JP-A- 2000 170 018
- US-A1- 2002 014 300

## Beschreibung

### Technisches Gebiet

Die Erfindung betrifft einen Verbund zur Verwendung in einem Kleidungsstück gemäß dem Oberbegriff des Patentanspruchs 1.

### Stand der Technik

Die BE 706 118 A zeigt eine parallele Anordnung von Kettgamen. Die DE 875 032 C offenbart eine Verwendung eines Verbunds als Plack.

Kleidungsstücke, die zu formellen Anlässen getragen werden, können als Leasingwear gemietet werden. Kleidungsstücke dieser Art werden auf Grund mehrfach vollzogener Pflegebehandlungen hohen Materialbelastungen unterworfen. Insbesondere die wiederholte Endaufbereitung in der chemischen Reinigung führt zu hohen Materialbelastungen. Schon nach kurzer Zelt können daher die genannten Kleidungsstücke nicht mehr zu formellen Anlässen getragen werden, da sie verbraucht und verschlissen wirken.

Bei den genannten Kleidungsstücken kann es sich um Anzüge handeln, die Hosen, Westen, Sakkos oder Blazer umfassen. Des Weiteren kann es sich bei den genannten Kleidungsstücken auch um Kostüme für Damen oder Mädchen handln.

Daher besteht schon seit Jahren ein Bedürfnis von Konfektionären und Dienstleistem im Mietwäschebereich nach Kleidungsstücken, die den Belastungen in Industriewäschereien unter den Bedingungen der DIN/ISO Norm "Industrielle Wasch- und Finish-Verfahren zur Prüfung von Arbeitskleidung" (DIN ISO 15797:2004) Stand halten.

Um die Behandlung in Industriewäschereien möglichst unbeschadet zu überstehen, müssen die Kleidungsstücke eine sehr gute Waschbeständigkeit bei Temperaturen von bis zu 95° C aufweisen. Die Kleidungsstücke müssen des Weiteren extremen Trocknungsbedingungen von bis zu 150° C in einem Tunnelfinisher bei hohen Zyklenzahlen Stand halten. Dabei können bis zu 50 Zyklen durchgeführt werden.

Die aus dem Stand der Technik bekannten Kleidungsstücke können nur selten oder gar nicht gewaschen werden. Bestenfalls können die bekannten Kleidungsstücke bei 30° C im Schonwaschgang in einer Haushaltsmaschine unter Hinnahme eines Formverlustes gewaschen werden. Meistens wird daher zur Behandlung von Mietwäsche die teure, umweltbelastende und nur bedingt wirksame Trockenreinigung, nämlich eine chemische Reinigung, durchgeführt. Des Weiteren sind aufwändige Trocken- und Bügelarbeiten notwendig, um das Kleidungsstück wieder in Form zu bringen. Außerdem haben die bekannten Kleidungsstücke nur eine begrenzte Lebensdauer und ihre Pflege ist darüber hinaus sehr kostenintensiv.

### Darstellung der Erfindung

Der Erfindung liegt daher die Aufgabe zugrunde, ein Kleidungsstück der eingangs genannten Art derart auszugestalten und weiterzubilden, dass dieses auch nach mehreren Wasch- und Trocknungsvorgängen eine hohe Formstabilität aufweist.

Erfindungsgemäß wird die voranstehende Aufgabe mit den Merkmalen **des Patentanspruchs 1 gelöst.**

Erfindungsgemäß ist erkannt worden, dass die erfindungsgemäßen Anordnungen der Kettgame zueinander überraschenderweise einen Verbund realisieren, der eine hohe Formstabilität zeigt. Insbesondere ist erkannt worden, das sich ein ganz besonderer Effekt ausbildet, nämlich eine hohe Waschbeständigkeit des Verbunds bis 95° C. Des Weiteren ist erkannt worden, dass der Verbund bzw. die mit ihm ausgerüsteten Kleidungsstücke eine Sprühdampfbeständigkeit bis zu 150° C in allen gängigen Schrank- und Tunnelfinishem zeigen. Dies gilt bei Durchlaufzeiten von mindestens 3 Minuten. Des Weiteren ist erkannt worden, dass die Ausrüstung von Kleidungsstücken mit einem solchen Verbund überraschenderweise erlaubt, diese 20 und mehr Behandlungszyklen nach DIN ISO 15797:2004 zu unterwerfen. Der erfindungsgemäße Verbund erlaubt die Fertigung von Kleidungsstücken, die als Leasingwear, nämlich als Mietwäsche, angeboten und wieder verwendet werden können.

Der erste Einlagestoff wird vom zweiten Einlagestoff nach 50 Pflegeaufbereitungen des Verbunds gemäß DIN ISO 15797:2004 durch eine Kraft von zumindest 10 N/50 mm in einem Trennversuch gemäß DIN EN ISO 54310 abgelöst. Ein Verbund, der nach einer solchen Belastung durch Wasch- und Pflegeaufbereitungen in Industriewäschereien noch diese Festigkeit aufweist, eignet sich in besonderer Weise zur Verwendung in Kleidungsstücken aus dem Mietwäschebereich.

Die Kettgarne oder Schussgame eines ersten Einlagestoffs liegen an den Kettgarnen oder Schussgarnen eines zweiten Einlagestoffs bereichsweise unmittelbar an. Durch diese konkrete Ausgestaltung ist eine gleitende Verbindung des ersten Einlagestoffs und des zweiten Einlagestoffs möglich, wobei die Einlagestoffe ausschließlich durch einen Klebstoff, nämlich durch einen Heißsiegelkleber, miteinander verbunden sind.

Auf den Kettgarnen zumindest eines Einlagestoffs ist bereichsweise ein thermofixierbarer Heißsiegelkleber aufgebracht. Die Verwendung eines thermofixierbaren Heißsiegelklebers erlaubt eine thermische Verbindung der Einlagestoffe untereinander. Ganz konkret ist vor diesem Hintergrund denkbar, dass ein Heißsiegelkleber verwendet wird, wie er in der DE 10 2005 006 470.1 beschrieben ist. Die Verwendung des genannten Heißsiegelklebers hat sich als besonders vorteilhaft erwiesen, um einen ebenen Verbund herzustellen. Insbesondere realisiert die Verwendung des genannten Heißsiegelklebers einen Verbund, der eine besondere Sprungkraft bzw. Federungseigenschaft des Verbunds mit einem Memory-Effekt ausbildet Dieser Memory-Effekt gewährleistet eine langfristige Formsicherung des Verbundes.

Folglich ist die eingangs genannte Aufgabe gelöst.

Zumindest ein Einlagestoff könnte eine Leinwand- oder Kreuzköperbindung aufweisen. Durch diese konkrete Ausgestaltung kann ein Verbund aus kommerziell leicht erhältlichen Stoffen problemlos gefertigt werden.

Zumindest ein Einlagestoff könnte eine Kreuzköperbindung von 1 : 3 aufweisen, wobei nämlich ein Kettgam jeweils abwechselnd drei Schussgame und ein Schussgam umschlingt. Vorteilhaft realisiert ein solcher Einlagestoff eine besondere Federungseigenschaft des Verbundes. Durch die Verwendung eines Einlagestoffes mit einer Kreuzköperbindung von 1 : 3 ist eine flotierende, nämlich gleitende Bewegung des ersten Einlagestoffes relativ zum zweiten Einlagestoff möglich, wenn nämlich die Kettgame des ersten Einlagestoffs eher auf den Schussgamen des zweiten Einlagestoffs aufliegen, als auf dessen Kettgamen.

Zumindest ein Einlagestoff könnte eine Kreuzköperbindung von 1 : 1 aufweisen, wobei nämlich ein Kettgam jeweils abwechselnd ein Schussgam umschlingt. Die Verwendung eines solchen Einlagestoffs erlaubt vorteilhaft eine Kombination mit einem weiteren Einlagestoff, der eine Kreuzköperbindung von 1 : 3 aufweist. Ein Verbund dieser zwei Einlagestoffe erlaubt eine bereichsweise gleitende Verbindung der Einlagestoffe relativ zueinander unter Ausbildung einer Federungswirkung.

Als Heißsiegelkleber könnte ein Klebstoff auf Polyolefinbasis eingesetzt werden. Ein solcher Heißsiegelkleber zeigt nach dem Erhärten eine besonders gute Verbindung mit den hier genannten Einlagestoffen. Die Natur der dabei eingesetzten Polyolefine ist grundsätzlich frei wählbar, sofern die nachfolgend genannten MFI-Werte eingehalten werden. Der Heißsiegelkleber besteht vorzugsweise aus zwei übereinanderliegenden rasterförmigen Schichten unterschiedlicher Beschaffenheit. Beide Schichten bestehen aus Heißsiegelkleberkomponenten, die Polyolefine enthalten und die sich durch ausgewählte Schmelzflussindizes (MFI-Wert) auszeichnen. Die zur Ausbildung der ersten Schicht eingesetzte Heißsiegelkleberkomponente auf der Basis von Polyolefin weist vorzugsweise einen MFI-Wert von 20 bis 150, insbesondere von 55 bis 130 g/10 Minuten (190°C /2,16 kg) auf. Die zur Ausbildung der zweiten Schicht eingesetzte Heißsiegelkleberkomponente auf der Basis von Polyolefin weist vorzugsweise einen MFI-Wert von 50 bis 210 g/10 Minuten, insbesondere von 55 bis 150 g/10 Minuten (190°C /2,16 kg) auf.

Vor diesem Hintergrund ist denkbar, dass der Heißsiegelkleber punktweise mit einem Muster von 52 Punkten/cm² aufgebracht ist. Dieses Muster hat sich als besonders vorteilhaft erwiesen, um eine hohe Formstabilität bei zugleich guter Federwirkung des Verbunds zu gewährleisten.

Die Punkte des Musters könnten aus einer ersten Schicht, nämlich einer Pastenbasis, und einer zweiten Schicht, nämlich einer Pulverkuppe, bestehen. Dabei ist die Pastenbasis dem Einlagestoff zugewandt, um zu verhindern, dass die Pulverkuppe beim Aufschmelzen des Punktes allzu tief in das Innere des Einlagestoffs eindringt. Dies ist in einem Verfahrensschritt von Bedeutung, in dem auf einen Einlagestoff, auf dem die Punkte aufgebracht sind, ein weiterer Einlagestoff unter Wärmebehandlung aufgepresst wird.

Die Punkte könnten einen mittleren Durchmesser von 0,3 bis 0,5 mm aufweisen. Die Auswahl des mittleren Durchmessers aus diesem Bereich hat sich als vorteilhaft erwiesen, um den Heißsiegelkleber einerseits Material sparend einzusetzen und andererseits eine hohe Festigkeit der Verbindung der Einlagestoffe sicherzustellen.

Die Einlagestoffe können ein Laminat bilden. Laminate zeigen eine besonders zuverlässige und feste Verbindung der Einlagestoffe untereinander. Vor diesem Hintergrund ist denkbar, dass der verwendete Heißsiegelkleber einen Schmelzpunkt im Bereich 127 bis 195 °C aufweist. Das Laminat könnte dadurch hergestellt werden, dass die Einlagestoffe mit einem Druck von 20 bis 45 Newton/cm² bei 127 bis 195 °C während einer Fixierzeit von 15 bis 25 Sekunden zusammengedrückt werden. Durch diese konkreten Verfahrensschritte kann ein besonders stabiles Laminat gefertigt werden.

Die Ausbildung des Verbunds als Laminat führt zu einer Schnittkantenversiegelung der Einlagestoffe. Hierdurch wird ein Ausfransen und eine Fasermigration unterbunden. Beide Effekte tragen wesentlich zur Qualitätsförderung des Kleidungsstückes bei, in dem der Verbund verarbeitet ist.

Vor diesem Hintergrund ist denkbar, dass ein erster Einlagestoff mit einer Kreuzköperbindung von 1 : 3 an einem zweiten Eintagestoff mit einer Kreuzköperbindung von 1 : 1 anliegt, wobei der zweite Einlagestoff zwischen dem ersten Einlagestoff und einem dritten Einlagestoff sandwichartig eingeschlossen ist. Diese konkrete Ausgestaltung realisiert einen Verbund, der eine besonders starke Sprungkraft ausbildet, die formunterstützend auf einen Oberstoff wirkt, der einem Kleidungsstück zugeordnet ist. Dabei liegt der Oberstoff auf dem ersten Einlagestoff an, wobei der dritte Einlagestoff dem Körper des Trägers des Kleidungsstücks zugewandt ist. Von der Körperseite des Verbundes geht nun eine besonders starke Sprungkraft aus, die formunterstützend auf den Oberstoff des Kleidungsstücks wirkt. Diese Sprungkraft ist vorteilhaft so gleichmäßig, dass sie bei mechanischer Verformung des Verbundes diesen immer wieder in seine ursprüngliche Form zurückdrängt. Dieser Effekt wird als Memory-Effekt bezeichnet. In raffinierter Weise wirkt dieser Effekt nur unidirektional, nämlich zum Oberstoff hin. Die Rückseite des Verbundes bleibt weich und angenehm und stört den Träger des Kleidungsstücks nicht. Die Sprungkraft wirkt ausgehen vom ersten Einlagestoff nach außen hart und nach innen in Richtung des zweiten bzw. dritten Einlagestoffs weich. Dies wird auf überraschende Weise dadurch realisiert, dass die Kettgarnseite des ersten Einlagestoffs, auf der drei Schussgarne umschlungen werden, am zweiten Einlagestoff anliegen, wobei die Kettgarne des ersten Einlagestoffs orthogonal zu den Kettgarnen des zweiten Einlagestoffs orientiert sind. Vor diesem Hintergrund ist denkbar, dass der Verbund als Plack oder Ärmelfisch verwendet wird, der unter dem Oberstoff angeordnet ist.

Der dritte Einlagestoff könnte eine Kreuzköperbindung von 1 : 3 aufweisen und mit den Kettgarnen am zweiten Einlagestoff anliegen. Diese konkrete Ausgestaltung stellt eine besonders starke Sprungkraft sicher, die formunterstützend auf den zuvor genannten Oberstoff des Kleidungsstücks wirkt. Dies wird auf überraschende Weise dadurch realisiert, dass die Kettgarnseite des dritten Einlagestoffs, auf der drei Schussgame umschlungen werden, am zweiten Einlagestoff anliegen, wobei die Kettgarne des dritten Einlagestoffs orthogonal zu den Kettgarnen des zweiten Einlagestoffs orientiert sind.

Der dritte Einlagestoff könnte als Vliesstoff ausgebildet sein und durch eine Heißsiegelkleberschicht am zweiten Einlagestoff anliegen. Durch diese Ausgestaltung wird der Tragekomfort des Trägers des Kleidungsstücks gesteigert, da ein Vliesstoff besonders weich ausgebildet sein kann.

Der zweite Einlagestoff könnte als Oberstoff eines Kleidungsstücks ausgebildet sein. Hierdurch kann ein Kleidungsstück geschaffen werden, welches auch nach starker Wasch- und Pflegebehandlung eine hohe Formstabilität und/ oder hohe optische Qualität aufweist.

Der Verbund könnte ein Flächengewicht von 20 bis 500 g/m² aufweisen. Dieses Flächengewicht eignet den Verbund zur Verwendung in nahezu allen Kleidungsstücken.

Der hier beschriebene Verbund könnte als Plack verwendet werden. Ein solcher Plack könnte am ersten Einlagestoff ein Band aufweisen, welches durch den thermofixierbaren Heißsiegelkleber an dem Verbund befestigt ist. Vorzugsweise könnte das Band aus einem wasserstrahlverfestigten Spinnvliesstoff bestehen. Dieses Material gewährleistet gegenüber den sonst eingesetzten Bandmaterialien eine dauerhaft reißfeste, stabile und nicht ausfransende Verbindung mit dem Plack, nämlich den so genannten Schamiereffekt. Das Band dient der Befestigung des Placks an weiteren Teilen eines Sakkos, Blazers oder einer Jacke, an dem/ der ein Plack üblicherweise angeordnet wird.

Die hier beschriebenen Einlagestoffe könnten aus Polyestergarnen bestehen. Dieses Material hat sich als besonders geeignet erwiesen, um die beschriebenen Federeigenschaften des Verbunds auszubilden.

Die hier beschriebenen Einlagestoffe können auch aus Polyestergamen, Polyamidgarnen und Polyester-Wolle-Ziegenhaar-Mischungen gefertigt sein. Diese Materialien sind bei der Verarbeitung von Kleidungsstücken üblich und leicht verarbeitbar.

Der zweite Einlagestoff könnte als Kettgarn Polyestergarne aufweisen und Wolle oder Ziegenhaar im Schuss, nämlich als Schussgarne, aufweisen. Eine solche Ausgestaltung des zweiten Einlagestoffes erlaubt es, den Verbund nahezu ohne Formverlust zu waschen.

Vorzugsweise sind die hier beschriebenen Einlagestoffe als thermofixierbare Einlagestoffe ausgestaltet. Hierdurch ist es möglich, die Einlagestoffe unter Verwendung eines Heißsiegelklebers miteinander zu laminieren.

Der hier beschriebene Verbund eignet sich erfindungsgemäß zur Anordnung in Kleidungsstücken, die den Pflegebehandlungen in Industriewäschereien Stand halten. Die genannten Kleidungsstücke halten den Bedingungen der DIN/ISO Norm "Industrielle Wasch- und Finishverfahren zur Prüfung von Arbeitskleidung" (DIN ISO 15797:2004) stand.

Der hier beschriebene Verbund kann in Kleidungsstücken wie Anzügen, Kostümen, Jacken, Jackets, Sakkos, Blazer, Vestons, Blousons, Mäntel, Westen, Hosen oder Röcken verwendet werden. All die genannten Kleidungsstücke können unter Verwendung des hier beschriebenen Verbundes als Mietwäsche Verbrauchern angeboten werden.

Die genannten Kleidungsstücke können Oberstoffe aufweisen, die vorzugsweise Mischungen aus Wolle, Polyester oder Lycra aufweisen. Die Kleidungsstücke können des Weiteren Futterstoffe umfassen, die vorzugsweise aus Polyester gefertigt sind. Die Kleidungsstücke können Kragenfilze aufweisen, die vorzugsweise Mischungen aus Wolle und Polyester sind.

Die hier beschriebenen Verbünde können auch zur Fertigung weiterer Elemente zur Formgestaltung eines Kleidungsstücks verwendet werden. Hierbei ist denkbar, den Verbund für Ärmelfische, Schulterpolster, Bundbänder, Nahtsicherungsbänder, Unterkragenmaterialien und ähnliche Bestandteile zu verwenden. Eine solche Ausrüstung von Kleidungsstücken erlaubt deren Verwendung als Mietwäsche oder Leasingwear. Des Weiteren ist es möglich, die genannten Kleidungsstücke als leasinggerechte Businessbekleidung auszustatten.

Es gibt nun verschiedene Möglichkeiten, die Lehre der vorliegende Erfindung auf vorteilhafte Weise auszugestalten und weiterzubilden. Dazu ist einerseits auf die nachgeordneten Ansprüche, andererseits auf die nachfolgende Erläuterung bevorzugter Ausführungsbeispiele der Erfindung anhand der Zeichnung zu verweisen.

In Verbindung mit der Erläuterung der bevorzugten Ausführungsbeispiele der Erfindung anhand der Zeichnung werden auch im Allgemeinen bevorzugte Ausgestaltungen der Lehre erläutert.

### Kurzbeschreibung der Zeichnung

In der Zeichnung zeigen
- Fig. 1: eine schematische Darstellung der drei Einlagestoffe, die einen Verbund bilden,
- Fig. 2: einen Verbund aus den drei Einlagestoffen gemäß Fig. 1, wobei am ersten Einlagestoff ein Band angeordnet ist, und
- Fig. 3: ein Herrensakko, in welchem der Verbund gemäß Fig. 2 als Plack verwendet wird.

### Ausführung der Erfindung

Fig.1 zeigt Einlagestoffe 1, 2, 3 eines Verbundes zur Verwendung als Plack in einem Kleidungsstück. Der Verbund umfasst zumindest zwei miteinander verbundene Einlagestoffe 1, 2, 3. Die Einlagestoffe 1, 2, 3 weisen jeweils Kettgarne 4, die schwarz gekennzeichnet sind, und Schussgame 5, die weiss gekennzeichnet sind, auf. Die Einlagestoffe 1, 2, 3 liegen aneinander.

Der Einlagestoff 1 besteht aus Polyestergarnen. Einlagestoff 1 weist gemäß Ausschnitt 1.A eine Kreuzköperbindung von 1 : 3 auf. Dabei umschlingt ein Kettgam 4 jeweils abwechselnd drei Schussgarne 5, die schwarz-weiß gezeichnet sind. Auf den Kettgarnen 4 des Einlagestoffs 1 ist bereichsweise ein thermofixierbarer Heißsiegelkleber 6 aufgebracht. Die Seite des Einlagestoffs 1, die den Heißsiegelkleber 6 aufweist, ist dem Einlagestoff 2 zugewandt. Der Einlagestoff 2 weist gemäß Ausschnitt 2.A eine Kreuzköperbindung von 1 : 1 auf. Dabei umschlingt ein Kettgam 4 jeweils abwechselnd ein Schussgam 5. Die Kettgarne 4 des ersten Einlagestoffs 1 liegen an den Kettgarnen 4 des zweiten Einlagestoffs 2 an. Dabei liegt die Kettgarnseite des Einlagestoffs 1, auf der drei Schussgame 5 umschlungen werden, am Einlagstoff 2 mit einer Kreuzköperbindung von 1 : 1 an.

Der Einlagestoff 3 umfasst eine Kreuzköperbindung von 1 : 3. Dies ist in Ausschnitt 3.A gezeigt. Denkbar ist jedoch auch, dass der Einlagestoff 3 als Vliesstoff gefertigt ist. Dies ist in Ausschnitt 3.B gezeigt. Die Seite des Einlagestoffs 3, welche dem Einlagestoff 2 zugewandt ist, weist ebenfalls den thermofixierbaren Heißsiegelkleber 6 auf. Gemäß Ausschnitt 3.B liegt die Kettgarnseite des Einlagestoffs 3, auf der drei Schussgarne 5 umschlungen werden, am Einlagstoff 2 mit einer Kreuzköperbindung von 1 : 1 an.

Die Kettgarne 4 der Einlagestoffe 1 und 3 schließen mit den Kettgarnen 4 des Einlagestoffs 2 einen rechten Winkel ein. Diese Ausgestaltung führt zu einer hohen Sprungkraftausbildung in Richtung des Einlagestoffs 1.

Der Heißsiegelkleber 6 ist punktweise mit einem Muster von 52 Punkten/cm² auf den Einlagestoffen 1 bis 3 aufgebracht. Die Einlanestoffe 1, 2, 3 bilden ein Laminat, welches in Fig. 2 gezeigt ist.

Fig. 2 zeigt des Weiteren, dass dem Einlagestoff 1 ein Band 7 zugeordnet ist. Das Band 7 besteht aus einem Spinnvliesstoff. Der Spinnvliesstoff weist ein Flächengewicht von 100 g/m² auf. Der in Fig. 2 gezeigte Verbund wird als Plack in einem Herrensakko 8 verwendet. Der in Fig. 2 gezeigte Verbund weist einen ersten Einlagestoff 1 mit einer Kreuzköperbindung von 1 : 3 auf, welcher an einem zweiten Einlagestoff 2 mit einer Kreuzköperbindung von 1 : 1 anliegt. Der zweite Einlagestoff 2 ist zwischen dem ersten Einlagestoff 1 und einem dritten Einlagestoff 3 sandwichartig eingeschlossen. Der dritte Einlagestoff 3 weist eine Kreuzköperbindung von 1 : 3 auf und liegt mit den Kettgarnen 4 am zweiten Einlagestoff 2 an. Die Einlagestoffe 1 bis 3 sind untereinander durch einen Heißsiegelkleber 6 verbunden.

Als Heißsiegelkleber 6 wird ein Klebstoff auf Polyolefinbasis eingesetzt. Der Heißsiegelkleber besteht aus zwei übereinanderliegenden rasterförmigen Schichten unterschiedlicher Beschaffenheit. Beide Schichten bestehen aus Heißsiegelkleberkomponenten, die Polyolefine enthalten und die sich durch ausgewählte Schmelzflussindizes (MFI-Wert) auszeichnen. Die zur Ausbildung der ersten Schicht eingesetzte Heißsiegelkleberkomponente auf der Basis von Polyolefin weist einen MFI-Wert von 20 bis 150, insbesondere von 55 bis 130 g/10 Minuten (190°C /2,16 kg) auf. Die zur Ausbildung der zweiten Schicht eingesetzte Heißsiegelkleberkomponente auf der Basis von Polyolefin weist einen MFI-Wert von 50 bis 210 g/10 Minuten, insbesondere von 55 bis 150 g/10 Minuten (190°C /2,16 kg) auf.

Fig. 3 zeigt ein Herrensakko 8, welches den Verbund gemäß Fig. 2 aufweist. Der Verbund gemäß Fig. 2 ist durch das Band 7 aus Spinnvliesstoff am Oberstoff des Herrensakkos 8 angenäht. Der Verbund gemäß Fig. 2 ist des Weiteren im Armbereich und im Schulterbereich mit dem Herrensakko 8 vernäht.

Das in Fig. 3 gezeigte Herrensakko 8 weist des Weiteren einen Oberstoff 9 auf, der mit einem Einlagestoff 1 a verbunden ist. Der Einlagestoff 1 a entspricht im Aufbau dem Einlagestoff 1 des Verbunds gemäß Fig. 2. Der Einlagestoff 1 a ist durch den zuvor genannten Heißsiegelkleber 6 mit dem Oberstoff 9 verbunden. Dabei liegt die Kettgarnseite des Einlagestoffs 1 a, auf der drei Schussgame 5 umschlungen werden, an einem Oberstoff 9 mit einer Kreuzköperbindung von 1 : 1 an. Die Kettgarne 4 des Einlagestoffs 1a sind parallel zu den Kettgarnen 4 des Oberstoffs 9 orientiert. Hierdurch wird dem Oberstoff 9 eine hohe Formstabilität auch nach mehreren Pflegebehandlungen verliehen.

Hinsichtlich weiterer vorteilhafter Ausgestaltungen und Weiterbildungen der erfindungsgemäßen Lehre wird einerseits auf den allgemeinen Teil der Beschreibung und andererseits auf die Patentansprüche verwiesen.

Abschließend sei ganz besonders hervorgehoben, dass die zuvor rein willkürlich gewählten Ausführungsbeispiele lediglich zur Erörterung der erfindungsgemäßen Lehre dienen, diese jedoch nicht auf diese Ausführungsbeispiele einschränken.

## Patentansprüche

1. Verbund zur Verwendung in einem Kleidungsstück, umfassend zumindest zwei miteinander verbundene Einlagestoffe (1, 1 a, 9, 2, 3), wobei die Einlagestoffe (1, 1a, 9, 2, 3) jeweils Kettgarne (4) und Schussgame (5) aufweisen, wobei die Einlagestoffe (1, 1a, 9, 2, 3) aneinander liegen, wobei die Kettgarne (4) eines ersten Einlagestoffes (1a) zu den Kettgarnen (4) eines zweiten Einlagestoffes (9) zumindest teilweise parallel orientiert sind oder wobei die Kettgarne (4) eines ersten Einlagestoffes (1) zu den Kettgarnen (4) eines zweiten Einlagestoffes (2) zumindest teilweise unter Bildung eines Winkels aus dem Bereich 45° bis 90° orientiert sind,
**dadurch gekennzeichnet, dass** die Kraft zum Trennen des ersten Einlagestoffs (1, 1a) vom zweiten Einlagestoff (2, 9) nach 50 Pflegeaufbereitungen des Verbunds gemäß DIN ISO 15797:2004 zumindest 10 N/50 mm beträgt, wobei die Kettgarne (4) oder die Schussgame (5) eines ersten Einlagestoffs (1, 1a) an den Kettgarnen (4) oder den Schussgamen (5) eines zweiten Einlagestoffs (2, 9) unter Einschluss eines Klebstoffs (6) anliegen und wobei auf den Kettgarnen (4) zumindest eines Einlagestoffs (1, 1a, 9, 2, 3) bereichsweise als Klebstoff (6) ein thermofixierbarer Heißsiegelkleber (6) aufgebracht ist.

2. Verbund nach Anspruch 1, **dadurch gekennzeichnet, dass** zumindest ein Einlagestoff (1, 1a, 9, 2, 3) eine Leinwand- oder Kreuzköperbindung aufweist.

3. Verbund nach Anspruch 1 oder 2, **dadurch gekennzeichnet, dass** zumindest ein Einlagestoff (1, 1a, 3) eine Kreuzköperbindung von 1 : 3 aufweist, wobei nämlich ein Kettgarn (4) jeweils abwechselnd drei Schussgarne (5) und ein Schussgarn (5) umschlingt.

4. Verbund nach einem der Ansprüche 1 bis 3, **dadurch gekennzeichnet, dass** zumindest ein Einlagestoff (2, 9) eine Kreuzköperbindung von 1 : 1 aufweist, wobei nämlich ein Kettgam (4) jeweils abwechselnd ein Schussgam (5) umschlingt.

5. Verbund nach einem der Ansprüche 1 bis 4, **dadurch gekennzeichnet, dass** der Heißsiegelkleber (6) punktweise mit einem Muster von 52 Punkten/cm² aufgebracht ist.

6. Verbund nach einem der Ansprüche 1 bis 5, **dadurch gekennzeichnet, dass** die Punkte einen mittleren Durchmesser von 0,3 bis 0,5 mm aufweisen.

7. Verbund nach einem der Ansprüche 1 bis 6 **dadurch gekennzeichnet, dass** die Einlagestoffe (1, 1 a, 9, 2, 3) ein Laminat bilden.

8. Verbund nach einem der Ansprüche 1 bis 7, **dadurch gekennzeichnet, dass** ein erster Einlagestoff (1) mit einer Kreuzköperbindung von 1 : 3, an einem zweiten Einlagestoff (2) mit einer Kreuzköperbindung von 1 : 1 anliegt, wobei der zweite Einlagestoff (2) zwischen dem ersten Einlagestoff (1) und einem dritten Einlagestoff (3) sandwichartig eingeschlossen ist.

9. Verbund nach Anspruch 8, **dadurch gekennzeichnet, dass** der dritte Einlagestoff (3) eine Kreuzköperbindung von 1 : 3 aufweist und mit den Kettgarnen (4) am zweiten Einlagestoff (2) anliegt.

10. Verbund nach Anspruch 8, **dadurch gekennzeichnet, dass** der dritte Einlagestoff (3) als Vliesstoff ausgebildet ist und unter Einschluss einer Heißsiegelkleberschicht am zweiten Einlagestoff (2) anliegt.

11. Verbund nach einem der Ansprüche 1 bis 10, **dadurch gekennzeichnet, dass** der zweite Einlagestoff (2, 9) als Oberstoff (9) eines Kleidungsstücks (8) ausgebildet ist.

12. Verbund nach einem der Ansprüche 1 bis 11, **gekennzeichnet durch** ein Flächengewicht von 20 bis 500 g/m².

13. Verwendung eines Verbunds nach einem der Ansprüche 1 bis 12 als Plack.

## Claims

1. Bonded structure for use in a garment, comprising at least two mutually interbonded interlining fabrics (1, 1a, 9, 2, 3), wherein the interlining fabrics (1, 1a, 9, 2, 3) each include warp yarns (4) and weft yarns (5), wherein the interlining fabrics (1, 1a, 9, 2, 3) lie against one another, wherein the warp yarns (4) of a first interlining fabric (1a) are oriented at least in places parallel to the warp yarns (4) of a second interlining fabric (9), or wherein the warp yarns (4) of a first interlining fabric (1) are oriented at least in places at an angle in the range from 45° to 90° in relation to the warp yarns (4) of a second interlining fabric (2),
**characterized in that** the force for detaching the first interlining fabric (1, 1a) from the second interlining fabric (2, 9) after 50 care treatments of the bonded structure according to DIN ISO 15797:2004 is at least 10 N/50 mm, wherein the warp yarns (4) or the weft yarns (5) of a first interlining fabric (1, 1a) lie against the warp yarns (4) or the weft yarns (5) of a second interlining fabric (2, 9) with inclusion of an adhesive (6) and wherein a thermofusible hot-seal adhesive (6) has been applied to the warp yarns (4) of at least one interlining fabric (1, 1a, 9, 2, 3) in places.

2. Bonded structure according to Claim 1, **characterized in that** at least one interlining fabric (1, 1a, 9, 2, 3) has a plain weave or a broken twill weave.

3. Bonded structure according to Claim 1 or 2, **characterized in that** at least one interlining fabric (1, 1a, 3) has a broken twill weave ratio of 1 to 3 **in that** any one warp yarn (4) alternatingly interlaces three weft yarns (5) and one weft yarn (5).

4. Bonded structure according to any of Claims 1 to 3, **characterized in that** at least one interlining fabric (2, 9) has a broken twill weave ratio of 1 to 1 **in that** any one warp yarn (4) alternatingly interlaces one weft yarn (5).

5. Bonded structure according to any of Claims 1 to 4, **characterized in that** the hot-seal adhesive (6) is applied in a dotwise pattern of 52 dots/cm².

6. Bonded structure according to any of Claims 1 to 5, **characterized in that** the dots have an average diameter of 0.3 to 0.5 mm.

7. Bonded structure according to any of Claims 1 to 6, **characterized in that** the interlining fabrics (1, 1a, 9, 2, 3) form a laminate.

8. Bonded structure according to any of Claims 1 to 7, **characterized in that** a first interlining fabric (1) having a broken twill weave ratio 1 to 3 lies against a second interlining fabric (2) having a broken twill weave ratio 1 to 1, wherein the second interlining fabric (2) is sandwiched between the first interlining fabric (1) and a third interlining fabric (3).

9. Bonded structure according to Claim 8, **characterized in that** the third interlining fabric (3) has a broken twill weave ratio 1 to 3 and lies with its warp yarns (4) against the second interlining fabric (2).

10. Bonded structure according to Claim 8, **characterized in that** the third interlining fabric (3) is constructed as a fibrous nonwoven web fabric and lies against the second interlining fabric (2) with inclusion of a hot-seal adhesive layer.

11. Bonded structure according to any of Claims 1 to 10, **characterized in that** the second interlining fabric (2, 9) is constructed as the outer fabric (9) of a garment (8).

12. Bonded structure according to any of Claims 1 to 11, **characterized by** a basis weight of 20 to 500 g/m².

13. Use of a bonded structure according to any of Claims 1 to 12 as a placket.

## Revendications

1. Composite pour l'utilisation dans un vêtement, comprenant au moins deux doublures assemblées l'une à l'autre (1, 1a, 9, 2, 3), dans lequel les doublures (1, 1a, 9, 2, 3) présentent respectivement des fils de chaîne (4) et des fils de trame (5), dans lequel les doublures (1, 1a, 9, 2, 3) reposent l'une sur l'autre, dans lequel les fils de chaîne (4) d'une première doublure (1a) sont orientés au moins en partie parallèlement aux fils de chaîne (4) d'une deuxième doublure (9) ou dans lequel les fils de chaîne (4) d'une première doublure (1) sont orientés par rapport aux fils de chaîne (4) d'une deuxième doublure (2) au moins en partie en formant un angle compris dans la plage de 45° à 90°, **caractérisé en ce que** la force nécessaire pour séparer la première doublure (1, 1a) de la deuxième doublure (2, 9) après 50 opérations de blanchissage du composite selon la norme DIN ISO 15797:2004 vaut au moins 10 N/50 mm, dans lequel les fils de chaîne (4) ou les fils de trame (5) d'une première doublure (1, 1a) sont appliqués sur les fils de chaîne (4) ou les fils de trame (5) d'une deuxième doublure (2, 9) en incorporant une colle (6) et dans lequel une colle thermosoudable thermofixable (6) est déposée au moins localement comme colle (6) sur les fils de chaîne (4) d'au moins une doublure (1, 1a, 9, 2, 3).

2. Composite selon la revendication 1, **caractérisé en ce qu'**au moins une doublure (1, 1a, 9, 2, 3) présente une armure-toile ou une armure croisée.

3. Composite selon la revendication 1 ou 2, **caractérisé en ce qu'**au moins une doublure (1, 1a, 3) présente une armure croisée de 1:3, dans lequel notamment un fil de chaîne (4) entoure respectivement en alternance trois fils de trame (5) et un fil de trame (5).

4. Composite selon l'une quelconque des revendications 1 à 3, **caractérisé en ce qu'**au moins une doublure (2, 9) présente une armure croisée 1:1, dans lequel notamment un fil de chaîne (4) entoure respectivement en alternance un fil de trame (5).

5. Composite selon l'une quelconque des revendications 1 à 4, **caractérisé en ce que** la colle thermosoudable (6) est appliquée ponctuellement selon un motif de 52 points/cm².

6. Composite selon l'une quelconque des revendications 1 à 5, **caractérisé en ce que** les points présentent un diamètre moyen de 0,3 à 0,5 mm.

7. Composite selon l'une quelconque des revendications 1 à 6, **caractérisé en ce que** les doublures (1, 1a, 9, 2, 3) forment un stratifié.

8. Composite selon l'une quelconque des revendications 1 à 7, **caractérisé en ce qu'**une première doublure (1) avec une armure croisée de 1:3 est appliquée sur une deuxième doublure (2) avec une armure croise de 1:1, dans lequel la deuxième doublure (2) est enfermée en sandwich entre la première doublure (1) et une troisième doublure (3).

9. Composite selon la revendication 8, **caractérisé en ce que** la troisième doublure (3) présente une armure croisée de 1:3 et est appliquée avec les fils de chaîne (4) sur la deuxième doublure (2).

10. Composite selon la revendication 8, **caractérisé en ce que** la troisième doublure (3) est formée par un non-tissé et est appliquée sur la deuxième doublure (2) en incorporant une couche de colle thermosoudable.

11. Composite selon l'une quelconque des revendications 1 à 10, **caractérisé en ce que** la deuxième doublure (2, 9) est réalisée comme tissu de surface (9) d'un vétement (8).

12. Composite selon l'une quelconque des revendications 1 à 11, **caractérisé par** un grammage de 20 à 500 g/m².

13. Utilisation d'un composite selon l'une quelconque des revendications 1 à 12 comme écusson.
